# EUROPÄISCHE PATENTSCHRIFT

(11) **EP 0 996 803 B1**
(45) Veröffentlichungstag und Bekanntmachung des Hinweises auf die Patenterteilung: **02.04.2003**
(21) Anmeldenummer: 99934396.5
(22) Anmeldetag: 08.02.1999
(51) Int. Cl.: E05F 15/14, E05D 15/06

(54) **GEHÄUSE, INSBESONDERE FÜR AUTOMATISCHE TÜRANTRIEBE**
HOUSING, ESPECIALLY FOR AUTOMATIC DOOR DRIVE MECHANISMS
BOITIER, NOTAMMENT POUR MECANISMES D'ENTRAINEMENT AUTOMATIQUES DE PORTE

(30) Priorität: 09.02.1998 DE 19804860
(43) Veröffentlichungstag der Anmeldung: 03.05.2000
(73) Patentinhaber: DORMA GmbH + Co. KG, 58256 Ennepetal (DE)
(72) Erfinder: Finke, Andreas, 58285 Gevelsberg (DE); Althoff, Andreas, 58135 Hagen (DE)
(86) Internationale Anmeldenummer: EP9900811
(87) Internationale Veröffentlichungsnummer: WO99040284

(56) Entgegenhaltungen:
- DE-A- 3 038 315
- DE-A- 19 708 431
- US-A- 3 981 203
- US-A- 5 581 944

## Beschreibung

Die Erfindung betrifft ein Gehäuse für automatische Türantriebe gemäß dem Oberbegriff des Patentanspruches 1. Dabei besteht das Gehäuse im wesentlichen aus einem Kämpferprofil, das aus zwei Schenkeln, die in einem Winkel von 90° zueinander stehen, gebildet wird und an einem Grundprofil über eine Aufnahme, die unter einem Winkel von etwa 45° verläuft, und an dem parallel dazu ein Verbindungs- oder Verhakungsschenkel angeformt ist, eingehangen und anschließend dann kraft- und formschlüssig verbunden wird. An dem freien Schenkel, d.h. dem auskragenden Schenkel des Kämpferprofils, ist an dessen Ende eine Anformung vorhanden, die es zuläßt, ein weiteres Profil, welches als Verschluß des Gehäuses dient, ohne Werkzeug einhängen zu können.

Derartige Profile sind bei automatischen Türantrieben, wie Schiebetüren, Bogenschiebetüren oder aber auch Drehflügelantrieben hinlänglich bekannt. Innerhalb des Gehäuses, das in der Regel aus einem Kämpferprofil und einer darauf aufzusetzenden Verkleidung besteht, sind die Laufvorrichtungen für die Schiebeflügel mit deren Aufhängevorrichtungen und ebenfalls die Antriebsaggregate wie Motor, Antriebsräder und Umlenkräder für einen Zahnriemen bzw. eine Kette angeordnet. Ferner befindet sich innerhalb der Gehäuseverkleidung eine für den Antriebsmotor notwendige elektronische Steuerung/Regelung, die durch entsprechende Sensorsignale aktiviert wird.

Der Nachteil derartiger Gehäuse liegt darin, daß sie beispielsweise bei den Schiebetürantrieben, die sich oft in einer Ausdehnung von 4 bis 5 Metern Länge erstrecken, es immer wieder zu Schwierigkeiten kommt, diese Verkleidungen durch nur eine Person abnehmen bzw. aufsetzen zu lassen.

Der DE 297 03 231 U1 ist eine Rauchmeldeeinheit zu entnehmen, die mit einer Gleitschiene verbunden ist. Eine derartige Rauchmeldeeinheit wird für Türschließer verwendet, um bei Rauchentwicklungen die betätigte Feststellvorrichtung auszulösen und die Tür in die ordnungsgemäße Schließlage zu bringen. Die Gleitschiene mit der Rauchmeldeeinheit bilden somit eine Einheit und sind in einem gemeinsamen Gehäuse angeordnet. Das Gehäuse besteht dabei aus einer U-förmigen Abdeckung, die auf einen Grundkörper aufgeschoben wird. Die Enden des Gehäuses werden dabei durch leicht lösbare Gehäusedeckel verschlossen.

Eine Schiebetür der vorgenannten Art ist beispielsweise aus dem Firmenprospekt DORMA ST, DORMA TST "Automatik-Schiebetüranlagen und Teleskopschiebetüranlagen" bekannt geworden. Dabei weisen die in dem Prospekt wiedergegebenen Schnittzeichnungen ein Montageprofil auf, das gleichzeitig die Laufschiene mit beinhaltet, an dem sich ein nur bedingt verschwenkbarer, nicht abnehmbarer Deckel anschließt. Das Verschwenken des Deckels wird dadurch erreicht, daß an der Verbindung zu dem Montageprofil ein Kunststoffclip vorhanden ist, der nur eine beschränkte Bewegungsfreiheit zuläßt. im aufgeschwenkten Zustand muß der Deckel durch eine Haltestange festgesetzt werden.

Es ist deshalb Aufgabe der Erfindung, die Mängel des Standes der Technik dahingehend zu beheben, daß ein kleines Gehäuse geschaffen wird, welches sämtliche Komponenten für automatische Türen aufnehmen kann, darüber hinaus sowohl für Schiebetürantriebe als auch für Drehflügelantriebe einsetzbar ist, wobei die Montage einfach zu bewerkstelligen sein soll und die Öffnung derartiger Gehäuse ohne Werkzeug durchführbar sein muß.

Die Aufgabe der Erfindung wird durch die Merkmale des Patentanspruches 1 gelöst. Die Unteransprüche geben eine weitere Ausbildung des erfindungsgemäßen Gedankens wieder.

Das Gehäuse besteht dabei aus einem Kämpferprofil, das im wesentlichen aus zwei im Winkel von 90° zueinander durch einen Verbindungsschenkel verbundene Schenkel gebildet und an einem Grundprofil über eine Aufnahme, die unter einem Winkel von etwa 45° verläuft und gleichzeitig an dem parallel dazu verlaufenden Verbindungsschenkel angeformt ist, eingehangen und anschließend kraft- und formschlüssig mit dem Grundprofil verbunden wird. An dem auskragenden Schenkel des Kämpferprofils ist eine Verhakung für ein Verschlußprofil, welches den Abschluß nach außen hin bildet, vorgesehen und zwar in der Art, daß das Verschlußprofil durch eine Verhakung mit dem Schenkel des Kämpferprofils eine sichere Verbindung eingeht. Anschließend wird das Verschlußprofil durch innerhalb des Gehäuses befindliche Verriegelungen festgesetzt. An den Stirnseiten des Kämpferprofils sind separat anzubringende Endkappen aufgesetzt. Dadurch ist es möglich, derartige Gehäuse als Strangpreßleichtmetallprofile herzustellen und entsprechend der gewünschten Länge des Antriebes abzulängen.

An dem Kämpferprofil sind gleichzeitig ein zum Gehäuseinnenraum weisender Tragschenkel und ein Stützschenkel angeformt. Der Tragschenkel dient zur Aufnahme eines separaten Laufprofils, um die Tragrollen des Laufwagens für den automatischen Schiebeflügel bewegen zu können. Dabei ist die Lauffläche austauschbar und gleichzeitig über als Anschlag dienende Stopper, die an jeweils den Enden der Laufschiene diese mit dem Tragschenkel verbinden, ausgebildet. Durch die Austauschbarkeit der Lauffläche ist es möglich, entsprechend der gewünschten Benutzungsart, d.h. auch je nach Gewicht des Türflügels hier unterschiedliche Laufflächen einzusetzen. Dabei können die Laufflächen breiter, schmaler, mit gerader oder balliger Lauffläche, konvex oder konkav ausgestattet werden, wobei entsprechend die mit der Lauffläche korrespondierenden Laufrollen dieser Form angepaßt sind. Damit ein derartiger Flügel nicht aus der Anlage herausfällt bzw. auch durch unbeabsichtigtes Herausnehmen eine Störung der Tür ausgeschlossen wird, weisen derartige Laufeinrichtungen ebenfalls Stützrollen auf. Diese Stützrolle stützt sich an dem vorgenannten Stützschenkel ab, dessen Lauffläche konkav ausgebildet ist.

Oberhalb des Stützschenkels befindet sich ein Raum, der durch einen Verbindungsschenkel zwischen den um 90° versetzten Schenkeln des Kämpferprofils angeordnet ist. Innerhalb dieses Raumes kann durch Zuhilfenahme, von zumindest bereichsweisem Einsatz, von Kabelkanalprofilen ein Kanal für die innerhalb des Antriebes zu verlegenden Verbindungsleitungen geschaffen werden.

Der Endbereich des auskragenden Schenkels des Kämpferprofils ist so ausgebildet, daß er zum einen ein Verschlußprofil (abnehmbar) als auch ein Zusatzprofil (fest) aufnehmen kann. Dabei weist das Verschlußprofil eine konvex ausgebildete Anformung in Form eines kugelförmigen Vorsprunges auf, wobei sich an der Anformung eine Materialverengung anschließt, d.h. es ist ein Schenkel bzw. ein Steg vorhanden, der dünner ist als die konvexe Anformung. In Weiterführung des vorgenannten Steges oder Schenkels ist im Anschluß daran eine Einbuchtung innerhalb des Verschlußprofils zum Gehäuseinnenraum weisend vorhanden, um eine gleichfalls an dem Schenkel des Kämpferprofils angeformte, jedoch um 90° zu der des abnehmbaren Verschlußprofils angeordneten Anformung versetzten, Anformung aufzunehmen. Diese Anformung ist ebenfalls kugelförmig ausgebildet und weist im Anschluß daran gleich wie bei dem abnehmbaren Verschlußprofil einen Steg bzw. eine Verjüngung auf. Die Verjüngung mündet in einen um 90° versetzten Steg oder Schenkel des ortsfesten Kämpferprofils, wobei auch an diesem Teil eine Einbuchtung vorhanden ist, die so ausgebildet ist, daß die kugelförmige Anformung des abnehmbaren Gehäuseteiles in diese eingreifen kann. Um eine Geräuschbildung zu verhindern bzw. ein ordnungsgemäßes Festsetzen des Verschlußprofils zu erreichen, sind die konvexen Anformungen zumindest in Teilbereichen mit einer aus Kunststoff bestehenden Ummantelung überkront. Dadurch wird in dem Augenblick, wo das abnehmbare Verschlußprofil in die Einbuchtung des ortsfesten Kämpferprofils eingesetzt und heruntergezogen wird, gleichzeitig ein Verhaken beider Gehäuseeinzelteile untereinander sichergestellt. Dieses ist eine formschlüssige Verbindung, die durch geringen Kraftaufwand den Formschluß wieder lösen kann, ohne daß hierfür ein Werkzeug verwendet werden muß, wobei sich gleichzeitig das Verschlußprofil abnehmen läßt..

Je nach Verwendungsfall kann das Gehäuse als geschlossenes Gehäuse oder aber auch bei Schiebetüren nach unten offen ausgebildet werden. Hierfür wird an einem nach innen ragenden Schenkel des Verschlußprofils ein zusätzliches Abschlußprofil angebracht. Dieses Abschlußprofil kann durch Schrauben oder Verklebung mit dem Verschlußprofil eine kraft- und formschlüssige Verbindung eingehen. Je nach Verwendungszweck ist dieses Abschlußprofil in seiner Länge variabel, was eine Ausdehnung bis an den Schenkel des Kämpferprofils, der an dem Grundprofil befestigt ist, ermöglicht.

In weiterer Ausgestaltung des erfindungsgemäßen Gehäuses ist es möglich, innerhalb des Gehäuses andere Komponenten einzusetzen. So auch ein Gehäuse für die Steuerung/Regelung, das aus einem Strangpreßprofil besteht, wobei gleichzeitig innerhalb der umlaufenden Schenkeln Nuten vorhanden sind, die es erlauben, Platinen mit elektronischen Bauteilen einschieben zu können. Seitlich wird das Gehäuse durch Verschlüsse verschlossen. Somit ist ein Gehäuse geschaffen worden, welches hermetisch gegen äußere Störeinflüsse abgeschirmt ist. Innerhalb dieses Gehäuses kann natürlich auch das Netzteil angeordnet sein. Dieses Gehäuse sowie auch weitere Zusatzeinrichtungen, die je nach Anwendungsfall unterschiedlich gestaltet sein können, werden über Montageplatten, die in hinterschnittene Nuten innerhalb des feststehenden Kämpferprofils eingeschoben werden und durch entsprechende Schraubelemente gesichert sind, angeordnet. Dieses hat sich als sehr zweckmäßig erwiesen, da ein derartiges Strangpreßprofil jeweils auf Länge abgelängt wird.

Beim Einsatz eines Zusatzprofils, welches quasi eine Verlängerung des auskragenden Schenkels des Kämpferprofils und damit eine Verbreiterung des Gehäuses bildet, ist der Endbereich des Zusatzprofils genauso ausgebildet, wie das Ende des Kämpferprofils. Mit dem Ende des Kämpferprofils wirkt in ähnlicher Art und Weise wie das Verschlußprofil eine Verhakung der vorbeschriebenen Art zusammen. Allerdings wird das Zusatzprofil mit dem Kämpferprofil durch eine Schraubverbindung kraft- und formschlüssig verbunden und ist somit nicht wie das Verschlußprofil nach der Verschwenkung abnehmbar.

Die Erfindung wird anhand mehrer möglicher schematisch dargestellter Ausführungsbeispiele näher erläutert. Es zeigt:
- Figur 1:: Schnittdarstellung durch ein Gehäuse mit einem Kämpferprofil, sich daran anschließendem Verschlußprofil und Abschlußprofil
- Figur 2:: Detaildarstellung des Kämpferprofils
- Figur 3:: Detaildarstellung des Verschlußprofils
- Figur 4 und 5:: Detaildarstellung des Abschlußprofils
- Figur 6:: Gehäuse vorbeschriebener Art mit eingesetztem geschlossenen Gehäuse für elektrotechnische Einrichtungen
- Figur 7:: Einzeldarstellung der Gehäuseform im Schnitt wie nach Figur 6
- Figur 8:: Schnitt durch ein Gehäuse wie Figur 1, jedoch mit zusätzlich eingesetztem Zusatzprofil und Verhakung des Verschlußprofils
- Figur 9:: Detaildarstellung des Zusatzprofils
- Figur 10 und 11:: Darstellung des Kabelkanalprofils
- Figur 12:: Schnittdarstellung durch ein Gehäuse mit Zusatzprofil und eingesetztem Antriebsmotor
- Figur 13:: wie Figur 1, jedoch mit Verschluß des Verschlußprofils

Ein Gehäuse, welches beispielsweise für eine Schiebetür Anwendung finden kann, wobei jedoch der Schiebeflügel nicht dargestellt ist, gibt die Figur 1 wieder. Hierbei ist das Gehäuse in einer Schnittdarstellung quer zur Längsrichtung wiedergegeben worden. Der Vollständigkeit halber sei gesagt, daß derartige Gehäuse auch für Drehflügelantriebe Verwendung finden können, wobei bei den Ausführungsbeispielen einzig und allein auf die Anwendung als Schiebetürantrieb bzw. Bogenschiebetürantrieb Bezug genommen wird. Dabei besteht das Gehäuse im wesentlichen aus einem Kämpferprofil 1, dem sich ein Verschlußprofil 2 mit daran angeschlossenem Abschlußprofil 3 anschließt. Innerhalb des Gehäuses ist eine Vorrichtung in Form eines Laufwagens 73 mit daran angeschlossener Laufrolle 61 und einer Stützrolle 62 vorhanden.

Das Kämpferprofil 1 besteht dabei im wesentlichen aus zwei Schenkeln 5, 25, die durch, wie in dem Ausführungsbeispiel der Figur 2 wiedergegeben, Verbindungsschenkel 34 miteinander kraft- und formschlüssig verbunden sind. Durch diese Ausgestaltung ist der Schenkel 25 gegenüber dem Schenkel 5 als auskragendes Bauteil anzusehen, da der Schenkel 5 über Befestigungslöcher 6 mit einem nicht dargestellten Grund- oder Wandprofil bzw. es kann auch ein Träger einer Unterkonstruktion sein, kraft- und formschlüssig verbunden werden. In Ausgestaltung des erfindungsgemäßen Gedankens kann zur besseren Fixierung jedoch auch ein besonderes Profil verwendet werden, um das Kämpferprofil vor dem Anschrauben daran aufzuhängen. Dieses ist über eine Abschrägung 7 in Form eines Schenkels, die parallel zu dem Verbindungsschenkel 34 verläuft, möglich. Durch eine zwischen dem Verbindungsschenkel 34 und der Abschrägung 7 enthaltene Aufnahme 8 für das Grundprofil ist eine Möglichkeit gegeben, das Kämpferprofil 1, in dem sämtliche Komponenten einer Schiebetür vormontiert eingebracht sind, an dem Grundprofil einzuhängen und anschließend erst über die Befestigungslöcher 6 mit diesem zu verbinden. Damit das Aufhängen auch problemlos durchgeführt werden kann, ist die Abschrägung 7 mit einem Rücksprung 9 gegenüber dem Schenkel 5 versehen. Das freie Ende des Schenkels 5 endet in einen um 90° und damit in Richtung des Schenkels 25 abgewinkelten Schenkel 19, dessen Ende einen Bürstenkanal 4 aufweist, in dem - wie in den Zeichnungen nicht dargestellt ist - eine Bürste zur Abdichtung des verbleibenden Schlitzes zwischen einem Vorsprung 21, der sich ebenfalls an dem Schenkel 19 befindet, und dem Ende des verwendeten Abschlußprofils 3 eingesetzt werden kann.

Oberhalb des Schenkels 19 ist ein Tragschenkel 14 ebenfalls im Winkel von 90° zu dem Schenkel 5 angeordnet. Die Unterseite des Tragschenkels 14 weist einen Vorsprung 18 auf, durch den in Verbindung mit dem Vorsprung 21 ein Hohlraum 17 geschaffen wird, der eine Öffnung 20 aufweist. Die Oberseite des Tragschenkels 14 weist gerade Auflageflächen 16 auf, die durch einen nach außen hin vorstehenden Vorsprung 15 unterbrochen sind. Ferner ist an dem Schenkel 5 ein Stützschenkel 10 angeformt, der sich ebenfalls um 90° versetzt zu dem Schenkel 5 erstreckt. An der Unterfläche des Stützschenkels 10 ist eine Lauffläche 11, die leicht ballig bzw. konkav ausgebildet ist, angeordnet. Gegen diese Lauffläche 11 stützt sich eine Stützrolle 62 des Laufwagens 63 ab. Der Stützschenkel 10 weist an seiner Oberseite, d.h. gegenüber der Lauffläche 11 eine Anlagefläche 12 auf, die eben ist. Ferner ist am Ende des auskragenden Stützschenkels 10 eine Nut 13 vorhanden. Durch den Stützschenkel 10 und den parallel dazu verlaufenden Schenkel 25 wird im Bereich des Verbindungsschenkels 34 ein Hohlraum 23 gebildet. Der Hohlraum 23 wird beispielsweise begrenzt durch einen Vorsprung 24, der einen Rücksprung 26 aufweist, der so gestaltet ist, daß der Rücksprung 26 auf das auskragende Ende des Schenkels 25 weist. Auf der gegenüberliegenden Seite nahe dem Ende des Schenkels 25 ist ein weiterer Rücksprung 26 vorhanden, so daß durch den Rücksprung 26 innerhalb des Vorsprunges 24 der Rücksprung 26 innerhalb eines Steges 35 dazu verwendet werden kann, um hier beispielsweise Komponenten, wie sie für einen automatischen Türantrieb notwendig sind, problemlos an jeder Stelle einzusetzen.

Das freie Ende des Schenkels 25 weist einen Vorsprung 33 auf, dem sich ein Hinterschnitt 27 in Form eines annähernd kreisbogenförmigen Konturenverlaufes anschließt. Der Konturenverlauf des Hinterschnittes 27 verläuft innerhalb des Steges 35 und endet innerhalb eines Schenkels 32, der um die Ausdehnung des Steges 35 versetzt, parallel zu dem Schenkel 25 angeordnet ist. Der Steg 32 hat an seinem Ende eine Verrundung 31, wobei nahe seinem Ende ein um 90° versetzt zu dem Schenkel 32 vorhandener Halteschenkel 30 vorhanden ist. Das Ende des Halteschenkels 30 endet in einem kugelförmigen Vorsprung 28. Zwischen dem Schenkel 30 mit seinem kugelförmigen Vorsprung 28 und dem Hinterschnitt 27 wird ein freier Raum 29 gebildet.

Mit dem vorbeschriebenen Kämpferprofil 1 ist das Verschlußprofil 2, wie es in der Figur 1 dargestellt ist, einsetzbar. Dabei besteht das Verschlußprofil 2 im wesentlichen aus einem langgestreckten Schenkel 36, der einerends durch eine Kante 51 und andererends durch einen Rücksprung 44 begrenzt wird. Der Kante 51 schließt sich ein leicht gebogener Schenkel 38 an, der in einen um 90° versetzt zu dem Schenkel 36 verlaufenden Schenkel 39 übergeht. Wird die Kontur des Schenkels 39 weiter betrachtet, so geht sie über eine Verrundung 123 in einen Halteschenkel 41 über, dessen freies Ende einen kugelförmigen Vorsprung 40 aufweist. Zwischen dem Halteschenkel 41 und einem von dem Schenkel 39 ausgehenden Vorsprung 43 befindet sich eine Einbuchtung 42, die für die Verrastung des Verschlußprofils 2 mit dem Kämpferprofil 1 notwendig ist. Durch die Ausformung des Halteschenkels 41 in dem Endbereich des Kämpferprofils 1 ist es möglich, daß hier, wie in der Figur 1 wiedergegeben, eine Verrastung beider Profile untereinander ohne Zuhilfenahme von Werkzeugen möglich ist. Damit hier eine dauerhafte Verrastung vorgenommen werden kann, sind die kugelförmigen Vorsprünge 28 und 40 jeweils mit einer Zwischenlage 124, vorzugsweise in Form eines Kunststoffüberzuges versehen. Durch diese Art der Verbindung ist eine leichte Montage und auch Demontage ohne Werkzeug möglich, darüber hinaus stehen keinerlei Verriegelungsteile sowohl außerhalb als auch innerhalb des Gehäuseinnenraumes 125 vor.

Der im Anschluß an den Rücksprung 44 vorhandene Schenkel 45 des Verschlußprofils 2 ist leicht zum Gehäuseinnenraum 125 gebogen und endet an einer Kante 50. Dieser Kante 50 schließt sich ein Schenkel 46 an, der einen geraden Vorsprung 48 an seinem Ende und einen dazu um 90° versetzten Vorsprung 52 zum Gehäuseinnenraum 125 mit daran anschließendem schrägen Vorsprung 49 aufweist. Parallel zu dem vorgenannten Vorsprung 52 ist ein weiterer Vorsprung 126 vorhanden, so daß zwischen dem Vorsprung 126 und dem Vorsprung 52 ein Schraubkanal 47 gebildet wird. Der Vollständigkeit halber sei noch gesagt, daß zwischen dem Vorsprung 126 und dem Schenkel 45 ein Hinterschnitt 86 vorhanden ist, so daß hier ein Hohlraum innerhalb des Gehäuseinnenraumes 125 entsteht.

Im Anschluß an das Ende des Vorsprunges 48 des Verschlußprofils 2 ist ein Abschlußprofil 3 einsetzbar. Dieses Abschlußprofil 3 wird in zwei unterschiedlichen Längen in den Figuren 4 und 5 wiedergegeben. An die Unterseite des Schenkels 46 legt sich eine Fläche 56 des Abschlußprofils 3 an. Dabei ragt der gerade Vorsprung 48 des Verschlußprofils 2 in einen Einschnitt 58 des Abschlußprofils 3. Der Einschnitt 58 befindet sich innerhalb eines Schenkels 59, der um 90° versetzt zu der Fläche 56 angeordnet ist. Das Ende des Schenkels 59 weist eine Abschrägung 60 auf, die an dem schrägen Vorsprung 49 anliegt. Das so plazierte Abschlußprofil 3 wird mit dem Verschlußprofil 2 entweder verklebt oder durch eine nach außen hin nicht sichtbare Schraubverbindung kraft- und formschlüssig verbunden. Die äußere Form des Abschlußprofils 3 weist eine geschwungene Kontur 55 auf, deren Ende mit der Fläche 56 in einer leicht verrundeten Spitze 57 ausläuft. Die Kontur 55 ist durch Nuten 54 dabei unterbrochen, die sich im Anschluß an den Schenkel 59 innerhalb des konvexen Schenkels 53 befinden. Durch die unterschiedliche Länge des Schenkels 53 ist es möglich, das Gehäuse gänzlich oder nur teilweise zu verschließen. Somit wird deutlich, daß ein Gehäuse der vorgenannten Art insbesondere durch ein Kämpferprofil, ein Verschlußprofil und ein Abschlußprofil gebildet werden kann. Wird beispielsweise ein größeres Gehäuse gewünscht, so kann dieses dadurch erreicht werden, daß ein Kämpferzusatzprofil 79 eingesetzt wird. Das Kämpferzusatzprofil 79 wird in der Figur 9 wiedergegeben. Es besteht dabei im wesentlichen aus einem geraden Schenkel 94, dessen eines Ende einen Vorsprung 33 und damit auch die gleiche Ausbildung des bereits in der Figur 2 beschriebenen Endes des Kämpferprofils 1 wiedergibt. Somit sind je ein Ende des Kämpferprofils 1 und des Kämpferzusatzprofils 79 gleichfalls ausgestattet.

Um nun das Kämpferzusatzprofil 79 an das Kämpferprofil 1 anschließen zu können, ist das andere Ende des Schenkels 94 ähnlich der Endausbildung des Verschlußprofils 2 ausgestaltet. Dafür ist ein Versatz 97, an dem sich eine kugelförmige Ausbildung anschließt, vorgesehen. Im Anschluß an die kugelförmige Ausbildung ist ein Kugelbett 98 vorhanden, in das der kugelförmige Vorsprung 28, wenn die Profile untereinander verhakt werden, eingreift. Gleichzeitig ist ein Vorsprung 101 vorhanden, der eine Anlagefläche 99 aufweist, die sich an dem Vorsprung 31 des Kämpferprofils 1 abstützt. Zwischen den beiden Endausbildungen sind ebenfalls wieder Rücksprünge 26, die bereits in der Figur 2 des Kämpferprofils 1 beschrieben worden sind, vorhanden.

So kann beispielsweise innerhalb der Rücksprünge 26, wie es in der Figur 8 dargestellt ist, eine Montageplatte 81 eingefügt bzw. eingeschoben werden, an der über eine Verschraubung 82 beispielsweise eine Abwinkelung 83 für einen Rasterhalter 80 kraft- und formschlüssig mit dem Gehäuse verbunden wird. Neben dem vorbeschriebenen Rasterhalter 80 können auch andere Komponenten für einen Schiebetürantrieb eingesetzt werden. Dieses zeigt auch die Figur 12, wobei in diesem Ausführungsbeispiel innerhalb der Rücksprünge 26 in dem Kämpferprofil 1 eine Halteplatte 113 eingefügt ist, die mit Verschraubungen 114 einen Haltewinkel 115 eines Motors 112 halten. An den Motor 112 ist auch in diesem Ausführungsbeispiel eine Antriebsscheibe 116 für den Antriebsriemen angeordnet. Durch diese beiden Ausführungsbeispiele wird deutlich, daß sowohl im hinteren als auch im vorderen Bereich des Gehäuses an jeder beliebigen Stelle unterschiedlichste Komponenten befestigt werden können, dieses kann sowohl mit einer als auch mit zwei Verschraubungen 82, wie es das Ausführungsbeispiel der Figur 13 mit der Montageplatte 118 wiedergibt, erfolgen.

Die Befestigung eines geschlossenen Gehäuses 65, wie es insbesondere für Steuer- und Regeleinrichtungen und Netzteile verwendet wird, zeigt die Figur 6, bei der über eine Montageplatte 67 und darin eingebrachter Verschraubung 68 das geschlossene Gehäuse 65 gehalten wird. Dabei stützt sich eine Außenwand 74 des geschlossenen Gehäuses 65 an dem Vorsprung 24 des Kämpferprofils 1 und an dem Schenkel 32 ab.

Das geschlossene Gehäuse 65 wird separat in der Figur 7 dargestellt. Der bereits erwähnte Schenkel 74 weist einen auskragenden Schenkel 78 auf, wobei an dem Schenkel 74 ein um 90° versetzter Schenkel 77 und an dem freien Ende des Schenkels 74 ein Schenkel 70 ebenfalls um 90° versetzt angeformt sind. Der Endbereich des Schenkels 70 weist eine Abwinkelung 71 auf, die in einen Schenkel 73, der um 90° zu dem Schenkel 70 versetzt ist, übergeht. Ebenfalls um 90° versetzt ist ein Schenkel 76 vorhanden, der in einen dazu wiederum um 90° auf den Schenkel 77 zuweisenden Schenkel 69 auftrifft. Innerhalb des geschlossenen Raumes, der durch die Schenkel 69, 70, 73, 74, 76 und 77 gebildet wird, befinden sich Nuten 72, in denen Platinen für die einzelnen Steuerungsfunktionen eingeschoben werden können. Darüber hinaus befinden sich diagonal gegenüber angeordnet Verschraubungskanäle 75, um das geschlossene Gehäuse 65 auch an den Stirnseiten verschließen zu können.

Das auf den Tragschenkel 14 aufgesetzte Laufprofil 89 wird ebenfalls wie die vorgenannten Komponenten für das Gehäuse entsprechend der notwendigen Länge abgelängt. Dieses Laufprofil 89 ist auswechselbar und kann verschiedenste Konturen aufweisen. Das Laufprofil 89 liegt dabei auf der Auflagefläche 16 mit darin befindlichem Vorsprung 15 des Tragschenkels 14 auf. Durch den Vorsprung 15 ist das Laufprofil in seiner Lage fixiert und wird jeweils an den Enden durch Laufwagenstopper 92, die kontinuierlich über Klemmschrauben 91 befestigt werden können, gehalten. Dabei wirken die Klemmschrauben 91 gegen die Unterseite des Tragschenkels 14. Die Lauffläche 90 des Laufprofils 89 wirkt damit mit den verwendeten Laufrollen 61 zusammen. Je nach Belastungsfall können hier unterschiedlichste Konturenformen eingesetzt werden.

Um das Gehäuse durch das Verschlußprofil 2 sicher zu verschließen, sind in gewissen Abständen die Rasterhalter 80 innerhalb des Gehäuses wie vorbeschrieben befestigt. Am unteren Ende des Rasterhalters 80 befindet sich ein Betätigungsarm 88, der über eine Lagerung 85 drehgelagert ist. An einem Ende weist der Betätigungsarm 88 einen Haken 87 auf, der in den Hinterschnitt 86 des Verschlußprofils 2 eingreift. Greift der Haken 87 ein, so ist das Verschlußprofil 2 kraft- und formschlüssig mit dem Kämpferprofil 1 verbunden. Wird jedoch der Betätigungsarm 88 in die Betätigungsrichtung 119 verschwenkt, so läßt sich anschließend das Verschlußprofil 2 mit dem Abschlußprofil 3 in die Betätigungsrichtung 120 verschwenken, was so weit geht, daß bei Überschreitung eines gewissen Winkels das gesamte Verschlußprofil mit dem Abschlußprofil abgenommen werden kann. Dieses ist ohne Werkzeuge möglich. Das Zusammenfügen der beiden Gehäusekomponenten ist ebenfalls ohne Werkzeuge möglich.

Der Hohlraum 23, der innerhalb des Kämpferprofils 1 gebildet wird, kann als Kabelkanal verwendet werden. Hierfür wird insbesondere ein Kabelkanalprofil 93, welches vorzugsweise aus Kunststoff hergestellt ist, verwendet. Dabei weist das Kabelkanalprofil 93 im wesentlichen einen Schenkel 102 und einen Schenkel 106 auf. Ein Schenkelende 110 des Schenkels 102 greift in eine Nut 22, die sich am Ende des Stützschenkels 10 befindet, ein. An dem Schenkel 102 ist ein Vorsprung 103 angeformt, der in die Nut 13 eingreift. Somit ist das Kabelkanalprofil 93 fixiert und kann aufgrund der Formgestaltung die nachfolgend beschrieben wird, auch teilweise über eine Betätigungsrichtung 127 herausgeklappt werden. Hierfür ist in Fortführung des Schenkels 102 eine Querschnittsverjüngung 104 vorhanden, an die im Anschluß der Schenkel 105 die gleichen Abmessungen wie der Schenkel 102 wieder aufweist. Durch die Querschnittsverjüngung 104 wird es möglich, den Bereich des Schenkel 106 gegenüber dem Schenkel 102 über die Betätigungsrichtung 127 zu verschwenken. Der Schenkelendbereich 109 liegt im geschlossenen Zustand an einer Anlagefläche 111, die sich an dem Vorsprung 24 befindet, an. Um eine ordnungsgemäße Verrastung und damit einen ordentlichen Sitz zu realisieren, ist um 90° versetzt zu dem Schenkel 106 ein weiterer Schenkel 107 mit einem ballig ausgeführten Schenkelendbereich 108 vorhanden. Dieser Schenkelendbereich 108 greift in den Hohlraum 23 ein.

In den Endbereichen wird das Gehäuse über die in den Profilen vorhandenen Schraubkanäle, beispielsweise 37, über Endstücke verschraubt. Somit ist durch den erfindungsgemäßen Gedanken ein, einfach zu handhabendes Gehäuse geschaffen worden.

### Bezugszeichen

- 1: Kämpferprofil
- 2: Verschlußprofil
- 3: Abschlußprofil
- 4: Bürstenkanal
- 5: Schenkel (Rückwand)
- 6: Befestigungslöcher
- 7: Abschrägung
- 8: Aufnahme für Grundprofil
- 9: Rücksprung
- 10: Stützschenkel
- 11: Lauffläche
- 12: Anlagefläche
- 13: Nut
- 14: Tragschenkel
- 15: Vorsprung
- 16: Auflagefläche
- 17: Hohlraum
- 18: Vorsprung
- 19: Schenkel
- 20: Öffnung
- 21: Vorsprung
- 22: Nut
- 23: Hohlraum
- 24: Vorsprung
- 25: Schenkel
- 26: Rücksprung
- 27: Hinterschnitt
- 28: kugelförmiger Vorsprung
- 29: Raum
- 30: Halteschenkel
- 31: Verrundung
- 32: Schenkel
- 33: Vorsprung
- 34: Verbindungsschenkel
- 35: Steg
- 36: Schenkel
- 37: Schraubkanal
- 38: Schenkel
- 39: Schenkel
- 40: kugelförmiger Vorsprung
- 41: Halteschenkel
- 42: Einbuchtung
- 43: Vorsprung
- 44: Rücksprung
- 45: Schenkel
- 46: Schenkel
- 47: Schraubkanal
- 48: Vorsprung gerade
- 49: Vorsprung schräg
- 50: Kante
- 51: Kante
- 52: Vorsprung
- 53: konvexer Schenkel
- 54: Nut
- 55: Kontur
- 56: Fläche
- 57: Spitze
- 58: Einschnitt
- 59: Schenkel
- 60: Abschrägung
- 61: Laufrolle
- 62: Stützrolle
- 63: Laufwagen
- 64: Höhenjustierung
- 65: geschlossenes Gehäuse
- 66: Platine
- 67: Montageplatte
- 68: Verschraubung
- 69: Schenkel
- 70: Schenkel
- 71: Abwinkelung
- 72: Nut
- 73: Schenkel
- 74: Schenkel
- 75: Verschraubungskanal
- 76: Schenkel
- 77: Schenkel
- 78: Schenkel
- 79: Kämpferzusatzprofil
- 80: Rasterhalter
- 81: Montageplatte
- 82: Verschraubung
- 83: Abwinkelung
- 84: Befestigungshebel
- 85: Lagerung
- 86: Hinterschnitt
- 87: Haken
- 88: Betätigungsarm
- 89: Laufprofil
- 90: Lauffläche
- 91: Klemmschraube
- 92: Laufwagenstopper
- 93: Kabelkanalprofil
- 94: Schenkel
- 95: Anlagefläche
- 96: kugelförmige Ausbildung
- 97: Versatz
- 98: Kugelbett
- 99: Anlagefläche
- 100: Anlagefläche
- 101: Vorsprung
- 102: Schenkel
- 103: Vorsprung
- 104: Querschnittsverjüngung
- 105: Schenkel
- 106: Schenkel
- 107: Schenkel
- 108: Schenkelendbereich
- 109: Schenkelendbereich
- 110: Schenkelende
- 111: Anlagefläche
- 112: Motor
- 113: Halteplatte
- 114: Verschraubung
- 115: Haltewinkel
- 116: Antriebsscheibe
- 117: Öffnungsbereich
- 118: Montageplatte
- 119: Betätigungsrichtung
- 120: Betätigungsrichtung
- 123: Verrundung
- 124: Zwischenlage
- 125: Gehäuseinnenraum
- 126: Vorsprung
- 127: Betätigungsrichtung

## Patentansprüche

1. Gehäuse, insbesondere für automatische Türantriebe, daß insbesondere zur Aufnahme mechanischer und elektrotechnischer Komponenten, wie Laufvorrichtungen, Aufhängevorrichtungen für bewegliche Flügel, Antriebsaggregate bestehend aus Kraftübertragungsmitteln, Kupplung, Motor und Wegerfassungseinrichtungen, Hilfsantrieben, Steuerungen/Regelungen, Netzteil, Sensoren usw. dient, wobei das Gehäuse aus einem Kämpferprofil (1), das im wesentlichen aus zwei im Winkel von 90° zueinander durch einen Verbindungsschenkel (34) verbundene Schenkel (5, 25) gebildet wird und durch ein Grundprofil über eine Aufnahme (8), die unter einem Winkel von etwa 45° zu den Schenkeln (5, 25) des Kämpferprofils verläuft, und an dem parallel dazu verlaufenden Verbindungsschenkel (34) angeformt ist, eingehangen und kraft- und formschlüssig an einem Gebäude befestigt wird, und einer der Schenkel (25) an seinem freien Ende einen abgerundeten Vorsprung (33) aufweist, an den sich zum Gehäuseinnenraum (125) weisend ein an einem Steg (35) angeformter Hinterschnitt (27) anschließt, der in einem parallel zu dem einen Schenkel (25) verlaufenden wieteren Schenkel (32) übergeht und sich an dem freien Ende des weiteren Schenkels (32) ein abweisender Halteschenkel (30) befindet, der durch einen kugelförmigen Vorsprung (28) begrenzt wird, wobei sich ein verschwenkbares, über eine Verhakung zu fixierendes, Verschlußprofil (2) anschließt, an dessen Ende sich ein Abschlußprofil (3) befindet, wobei das Gehäuse weiter aus sowie an den Stirnseiten des Kämpferprofils (1) anzubringende Endkappen, besteht.

2. Gehäuse nach Anspruch 1, **dadurch gekennzeichnet, daß** das Abschlußprofil (3) durch einen Schenkel (19), der sich an dem freien Ende des Schenkels (5) befindet, begrenzt wird.

3. Gehäuse nach den Ansprüchen 1 und 2, **dadurch gekennzeichnet, daß** sich das Abschlußprofil (3) bis zu dem freien Schenkel (19) erstreckt.

4. Gehäuse nach den Ansprüchen 1 und 2, **dadurch gekennzeichnet, daß** sich zum Gehäuseinnenraum (125) je ein Stützschenkel (10) und ein Tragschenkel (14) in einem Winkel von 90° von dem Schenkel (5) ausgehend erstrecken.

5. Gehäuse nach Anspruch 4, **dadurch gekennzeichnet, daß** der Stützschenkel (10) an einer Seite eine Lauffläche (11) aufweist, die konkav ausgeführt ist und auf der gegenüberliegenden Seite sich eine gerade Anlagefläche (12) befindet, die an dem auskragenden Ende des Stützschenkels (10) eine Nut (13) aufweist.

6. Gehäuse nach Anspruch 4, **dadurch gekennzeichnet, daß** der Tragschenkel (14) eine Auflagefläche (16) aufweist, die durch einen Vorsprung (15) unterbrochen ist.

7. Gehäuse nach den Ansprüchen 4 und 6, **dadurch gekennzeichnet, daß** auf der Auflagefläche (16) ein Laufprofil (89) mit einer balligen Lauffläche (19) aufliegt, das an seinen längsseitigen Enden durch über das Laufprofil (89) und den Tragschenkel (14) übergreifenden Laufwagenstopper (92) jeweils gehalten wird.

8. Gehäuse nach Anspruch 1, **dadurch gekennzeichnet, daß** an dem Schenkel (25) zum Gehäuseinnenraum (125) ein Vorsprung (24, 35) vorhanden ist, die jeweils spiegelbildlich zueinander eine Nut (26) aufweisen.

9. Gehäuse nach den Ansprüchen 1, 4 und 5, **dadurch gekennzeichnet, daß** in einem durch den Stützschenkel (10), den Verbindungsschenkel (34), einen Teil des Schenkels (25) gebildeter Hohlraum (23) zumindest bereichsweise ein Kabelkanalprofil (93) eingesetzt wird.

10. Gehäuse nach Anspruch 9, **dadurch gekennzeichnet, daß** das Kabelkanalprofil (93) aus Kunststoff besteht und einen geraden Schenkel (102) aufweist, an dem neben einem Vorsprung (103) eine Querschnittsverjüngung (104), ein um 90° versetzt zu dem Schenkel (102) angeformter Schenkel (106) mit daran angeformten, parallel zu dem Schenkel (102) verlaufenden weiteren Schenkel (107) vorhanden ist, wobei gleichzeitig in einem Schenkelendbereich (108) eine Querschnittsverdickung vorhanden ist.

11. Gehäuse nach Anspruch 1, **dadurch gekennzeichnet, daß** das Verschlußprofil (2) im wesentlichen aus einem geraden Schenkel (36) besteht, der an einem Ende einen Rücksprung (44) aufweist, an den sich ein zum Gehäuseinnenraum (125) gebogener Schenkel (45) anschließt, dessen Ende in einen abgewinkelten Schenkel (46) übergeht und das andere Ende des Schenkels (36) direkt in einen gebogenen Schenkel (38) übergeht.

12. Gehäuse nach Anspruch 11, **dadurch gekennzeichnet, daß** an dem freien Ende des gebogenen Schenkels (38) ein zum Gehäuseinnenraum (125) versetzter Rücksprung vorhanden ist, der in einem Halteschenkel (41) mit daran angeformtem kugelförmigen Vorsprung (40) übergeht.

13. Gehäuse nach den Ansprüchen 1 und 11, **dadurch gekennzeichnet, daß** am freien Ende des Schenkels (45) eine Aufnahme für das Abschlußprofil (3) vorhanden ist.

14. Gehäuse nach den Ansprüchen 1 und 13, **dadurch gekennzeichnet, daß** das Abschlußprofil (3) eine leicht gekrümmte Außenkontur aufweist, die durch Nuten (54) unterbrochen ist.

15. Gehäuse nach Anspruch 13, **dadurch gekennzeichnet, daß** das Abschlußprofil (3) mit dem Verschlußprofil (2) innerhalb des Gehäuseinnenraumes (125) verschraubt bzw. verklebt wird.

16. Gehäuse nach Anspruch 1, **dadurch gekennzeichnet, daß** das Verschlußprofil (2) mit dem Kämpferprofil (1) durch eine hakenförmige Verriegelung festgelegt wird.

17. Gehäuse nach Anspruch 1, **dadurch gekennzeichnet, daß** zur Vergrößerung des Gehäuses zwischen dem Kämpferprofil (1) und dem Verschlußprofil (2) ein Kämpferzusatzprofil (79) eingesetzt wird.

18. Gehäuse nach Anspruch 1, **dadurch gekennzeichnet, daß** in den aus den Profilen (1, 2) gebildeten Gehäuseinnenraum (125) ein aus einem Profil bestehendes Gehäuse (65) für die Steuerung/Regelung eingesetzt wird, welches an den Stirnseiten durch Kappen verschlossen wird.

19. Gehäuse nach Anspruch 18, **dadurch gekennzeichnet, daß** das Gehäuse (65) aus einem hohlen Leichtmetallprofil besteht, wobei gleichzeitig in Schenkel (69, 73, 74) Nuten (72) zur Aufnahme von elektrotechnischen Platinen vorhanden sind.

## Claims

1. A housing, particularly for automatic door operators, which particularly serves to receive mechanical and electromechanical components, such as running devices, suspension devices for movable door leaves, drive units comprising power transmissions, coupling, motor and displacement tracking equipment, auxiliary drives, controls/regulators, power pack, and sensors, etc., whereby the housing includes a header section (1), basically formed by two legs (5, 25) arranged at an angle of 90° towards each other and linked by a connecting leg (34), being hooked, and positively and non-positively fastened to a building by means of a base section via a reception (8), which extends at an angle of approximately 45° with regard to the legs (5, 25) of the header section (1), and being conformed to the connecting leg (34) extending parallel thereto, and one of the legs (25) presents at its free end a rounded projection (33), to which is associated an undercut (27) pointing towards the housing interior (125) and being conformed to a web (35), and becoming later an additional leg (32) that extends parallel to the one leg (25) and at the free end of the additional leg (32) is arranged a deflecting holding leg (30) that is limited by a ball-shaped projection (28) and joined by a pivotable closing section (2) fixable by means of an interengagement, at which section's end is placed a terminal section (3), whereby the housing furthermore comprises end caps to be mounted at the front sides of the header section (1).

2. A housing according to claim 1, **characterized in that** the terminal section (3) is delimited by a leg (19) arranged at the leg's (5) free end.

3. A housing according to the claims 1 and 2, **characterized in that** the terminal section (3) extends as far as to the free leg (19).

4. A housing according to the claims 1 and 2, **characterized in that** respectively one support leg (10) and one carrier leg (14), extending at an angle of 90° from the leg (5), are directed towards the housing interior (125).

5. A housing according to claim 4, **characterized in that** the support leg (10) presents a running surface (11) on one side that is executed to present a concave shape and on the opposite side is provided a straight locating face (12), which presents a groove (13) at the protruding end of the support leg (10).

6. A housing according to claim 4, **characterized in that** the carrier leg (14) presents a supporting surface (16), which is interrupted by a projection (15).

7. A housing according to the claims 4 and 6, **characterized in that** a running section (89) with a ball-type running surface (90) leans on the supporting surface (16) and is held at the longitudinal ends thereof by means of trolley stoppers (92) respectively lapping across the running section (89) and the carrier leg (14).

8. A housing according to claim 1, **characterized in that** at the leg (25) is provided, directed towards the housing interior (125), a projection (24) respectively a web (35) presenting each a groove (26) mirror-inverted to each other.

9. A housing according to the claims 1, 4, and 5, **characterized in that** a cable duct section (93), at least partially, is placed in a hollow space (23) formed by the support leg (10), the connecting leg (34), and by at least part of the leg (25).

10. A housing according to claim 9, **characterized in that** the cable duct section (93) is made from plastic material and presents a straight leg (102), which, besides a projection (103), is provided with a tapered cross section (104), with a leg (106) offset by 90° with regard to the leg (102) and conformed thereto and another conformed leg (107) extending parallel to the leg (102) whereby simultaneously a thickened cross section is provided at a leg end portion (108).

11. A housing according to claim 1, **characterized in that** the closing section (2) basically consists of a straight leg (36), which has got a recess (44) at one end joined with leg (45) bent to the housing interior (125) which leg's end extends into an angled leg (46) and the other leg's end (36) extends directly into a bent leg (38).

12. A housing according to claim 11, **characterized in that** the free end of the bent leg (38) presents an offset recess (42) directed towards the housing interior (125), recess becoming later a holding leg (41) with conformed ball-shaped projection (40).

13. A housing according to the claims 1 and 11, **characterized in that** the terminal section (3) is locatable at the free end of leg (45).

14. A housing according to the claims 1 and 13, **characterized in that** the terminal section (3) presents a slightly curved exterior contour interrupted by grooves (54).

15. A housing according to claim 13, **characterized in that** the terminal section (3) is screwed respectively glued to the closing section (2) inside the housing interior (125).

16. A housing according to claim 1, **characterized in that** the closing section (2) is fastened to the header section (1) by means of a hook-shaped interlocking.

17. A housing according to claim 1, **characterized in that** in order to enlarge the housing, an additional header section (79) is inserted between the header section (1) and the closing section (2).

18. A housing according to claim 1, **characterized in that** a casing (65) for the control/regulator built by a profile is incorporated into the housing interior (125) realized by sections (1, 2) casing that is closed on its front sides by shutters.

19. A housing according to claim 18, **characterized in that** the casing (65) consists of a hollow light metal section whereby grooves (72) for the reception of electro-technical boards are simultaneously provided in the legs (69, 73, 74).

## Revendications

1. Boîtier, particulièrement prévu pour entraînements automatiques de porte, qui sert particulièrement à recevoir des composants mécaniques et électrotechniques, tels que dispositifs de roulement, dispositifs de suspensions pour battants amovibles, équipements d'entraînement comprenant des moyens de transmission de force, accouplement, moteur et équipements de suivi de trajet, entraînements auxiliaires, commandes/réglages, unité d'alimentation en courant, capteurs, etc., ledit boîtier étant composé d'un profilé de traverse (1), lequel est formé essentiellement par deux branches (5, 25) reliées entre-elles en angle de 90° par une branche de connexion (34) et amarré par la force et par la forme à un bâtiment par l'intermédiaire d'un profilé de base via une réception (8), qui s'étend sous un angle d'environ 45° par rapport aux branches (5, 25) du profilé de traverse qui est conformé à la branche de connexion (34) étant parallèle à celle-là, et l'une des branches (25) présente à son extrémité libre une projection arrondie (33), à laquelle s'associe une contre-dépouille (27) orientée vers l'intérieur du boîtier (125) et conformée à une nervure (35), devenant plus loin une branche additionnelle (32) qui s'étend en parallèle par rapport à l'une des branches (25) et à l'extrémité libre de la branche additionnelle (32) se présente une branche de maintien à déflection (30) étant limitée par une projection sphérique (28), joint d'un profilé de fermeture (2) pivotable qui peut être fixé par l'intermédiaire d'un accrochage, et à l'extrémité duquel se trouve un profilé terminal (3), ledit boîtier comprenant par ailleurs aux faces du profilé de traverse (1) des caches terminaux à mettre en place.

2. Boîtier selon la revendication 1, **caractérisé en ce que** le profilé terminal (3) est délimité par l'intermédiaire d'une branche (19) se trouvant à l'extrémité libre de la branche (5).

3. Boîtier selon les revendications 1 et 2, **caractérisé en ce que** le profilé terminal (3) s'étend jusqu'à la branche libre (19).

4. Boîtier selon les revendications 1 et 2, **caractérisé en ce que** respectivement une branche de support (10) et une branche porteuse (14) s'étendent de la branche (5) vers l'intérieur du boîtier (125) sous un angle de 90°.

5. Boîtier selon la revendication 4, **caractérisé en ce que**, sur un côté, la branche de support (10) présente une surface de roulement (11) étant exécutée de façon concave et que, du côté opposé, se trouve une surface droite de butée (12) qui présente une rainure (13) sur l'extrémité projetée de la branche de support (10).

6. Boîtier selon la revendication 4, **caractérisé en ce que** la branche porteuse (14) présente une surface d'appui (16) qui est interrompue par une projection (15).

7. Boîtier selon les revendications 4 et 6, **caractérisé en ce qu'**un profilé de roulement (89) ayant une surface de roulement bombée (90) s'appuie sur la surface d'appui (16) et est maintenu à ses extrémités longitudinales par l'intermédiaire de butées de chariot (92), respectivement, en passant en travers du profilé de roulement (89) et de la branche porteuse (14).

8. Boîtier selon la revendication 1, **caractérisé en ce que** la branche (25) est munie d'une projection (24) respectivement d'une rainure (35) vers l'intérieur du boîtier (125), présentant chacune un épaulement (26) inversé l'un par rapport à l'autre.

9. Boîtier selon les revendications 1, 4 et 5, **caractérisé en ce qu'**un profilé à conduite de câbles (93), au moins partiellement, est inséré dans une enceinte creuse (23) formée par la branche de support (10), par la branche de connexion (34) et par au moins une part de la branche (25).

10. Boîtier selon la revendication 9, **caractérisé en ce que** le profilé à conduite de câbles (93) est fait de matière plastique et présente une branche droite (102) qui, en plus d'une projection (103), est munie d'une réduction de section (104), d'une branche (106) conformée et déplacée de 90° par rapport à la branche (102) et avec y conformée et s'étendant parallèle à la branche (102), d'une branche additionnelle (107) et simultanément il y a une augmentation de section dans une partie d'extrémité de branche (106).

11. Boîtier selon la revendication 1, **caractérisé en ce que** le profilé de fermeture (2) est constitué essentiellement par une branche droite (36) qui présente à son extrémité un épaulement (44) auquel, vers l'intérieur du boîtier (125), s'associe une branche courbée (45) dont l'extrémité s'étend en une branche coudée (46) et l'autre extrémité de la branche (36) s'étend directement en une branche courbée (38).

12. Boîtier selon la revendication 11, **caractérisé en ce qu'**un épaulement (42), déplacé vers l'intérieur du boîtier (125), est prévu sur l'extrémité libre de la branche courbée (38), lequel s'étend en une branche de maintien (41) avec une projection sphérique (40) y conformée.

13. Boîtier selon les revendications 1 et 11, **caractérisé en ce que** le profilé terminal (3) peut être logé sur l'extrémité libre de la branche (45).

14. Boîtier selon les revendications 1 et 13, **caractérisé en ce que** le profilé terminal (3) présente un contour extérieur légèrement courbé qui est interrompu par des gorges (54).

15. Boîtier selon la revendication 13, **caractérisé en ce que** le profilé terminal (3) est vissé respectivement collé avec le profilé de fermeture (2) au sein de l'intérieur du boîtier (125).

16. Boîtier selon la revendication 1, **caractérisé en ce que** le profilé de fermeture (2) est fixé par l'intermédiaire d'un verrouillage en forme de crochet avec le profilé de traverse (1).

17. Boîtier selon la revendication 1, **caractérisé en ce que**, pour agrandir le boîtier, un profilé de traverse additionnel (79) est interposé entre le profilé de traverse (1) et le profilé de fermeture (2).

18. Boîtier selon la revendication 1, **caractérisé en ce qu'**un carter (65), composé d'un profilé et prévu pour la commande/le réglage, est interposé dans l'intérieur du boîtier (125) formé par les profilés (1, 2), carter dont les faces sont fermées par des capuchons.

19. Boîtier selon la revendication 18, **caractérisé en ce que** le carter (65) est fait d'un profilé d'aluminium léger creux, les branches (69, 73, 74) présentant simultanément des gorges (72) pour la réception de platines électrotechniques.
